# EUROPÄISCHE PATENTSCHRIFT

(11) **EP 0 838 191 B1**
(45) Veröffentlichungstag und Bekanntmachung des Hinweises auf die Patenterteilung: **15.11.2000**
(21) Anmeldenummer: 97115253.3
(22) Anmeldetag: 03.09.1997
(51) Int. Cl.: A47L 15/24

(54) **Trocknungseinrichtung sowie Verfahren zum Trocknen von Geschirr- und/oder Tablettteilen in einer Durchlaufgeschirrspülvorrichtung**
Device for drying and method for drying dishes and/or trays in a tunnel type dishwashing machine
Dispositif pour sécher et procédé pour sécher la vaisselle et/ou les plateaux dans une machine à laver la vaisselle type tunnel

(30) Priorität: 25.10.1996 DE 19644499
(43) Veröffentlichungstag der Anmeldung: 29.04.1998
(73) Patentinhaber: Premark FEG L.L.C., Wilmington, Delaware 19801 (US)
(72) Erfinder: Wörter, Markus, 77749 Hohberg (DE)
(74) Vertreter: Füchsle, Klaus, Dipl.-Ing.

(56) Entgegenhaltungen:
- DE-B- 1 404 553
- US-A- 4 561 904

## Beschreibung

### Technisches Gebiet

Die Erfindung betrifft eine Trocknungseinrichtung zum Trocknen von Geschirr- und/oder Tabletteilen auf einem Transportband einer Durchlaufgeschirrspülvorrichtung sowie ein Verfahren zum Trocknen von Geschirr- und/oder Tabletteilen in einer erfindungsgemäßen Vorrichtung.

### Stand der Technik

In herkömmlichen Durchlaufgeschirrspülvorrichtungen werden die zu behandelnden Geschirr- und/oder Tabletteile auf einem Transportband angeordnet und nacheinander durch die jeweiligen Behandlungszonen einer stationären Vorrichtung geführt. Nach einer Vorreinigungs-, einer Reinigungs- sowie einer Spülzone schließt sich üblicherweise eine Trocknungszone an, in welcher die in der Spülzone mit klarem Wasser gespülten Geschirr- und/oder Tabletteile mit erwärmter Luft beaufschlagt werden, welche über die Oberflächen der zu trocknenden Teile strömt und die Feuchte aufnimmt.

Da diese Art von Konvektionstrocknung einen hohen Energieeinsatz für die Erwärmung der Trocknungsluftströme erfordert, soll die eingesetzte Energie in bestmöglicher Weise ausgenutzt werden.

Bei herkömmlichen Trocknungseinrichtungen in Durchlaufgeschirrspülvorrichtungen wird die Trocknungsluft durch geeignete Austrittsdüsen von oben auf die zu trocknenden Geschirrteile gerichtet und von einem Bodenblech, das unter dem Transportband angeordnet ist, aufgefangen. Von dort aus wird die Luft teilweise nach oben zurückreflektiert, teilweise jedoch verläßt diese in Bewegungsrichtung des Transportbandes die Vorrichtung. Hierdurch wird Trocknungsluft, die noch nicht vollständig mit Feuchte gesättigt ist, aus der Vorrichtung abgeführt, wodurch zum einen eine unerwünschte Erwärmung der die Durchlaufgeschirrspülvorrichtung umgebenden Raumluft stattfindet, zum anderen sich aber auch die benötigte Heizleistung erhöht und der benötigte Trocknungsgrad nicht erreicht wird, da vornehmlich Umgebungstemperatur von dem Gebläse angesaugt und auf die gewünschte Trocknungstemperatur gebracht werden muß.

In der US-A-4561904 ist eine Trocknungseinrichtung zum Trocknen von Geschirr- und/oder Tabletteilen auf einem Transportband einer Durchlaufgeschirrspülvorrichtung beschrieben. Die Vorrichtung umfaßt ein Trocknungsgebläse mit einer damit verbundenen Luftverteilungseinrichtung und erste Austrittsdüsen für Trocknungsluft über dem Transportband. Ferner umfaßt sie eine Umlenkwanne und zweite Luftaustrittsöffnungen unter dem Transportband, die in Bewegungsrichtung des Transportbands vor den ersten Austrittsdüsen plaziert sind.

### Darstellung der Erfindung

Der Erfindung liegt die Aufgabe zugrunde, eine Trocknungseinrichtung sowie ein Verfahren zum Trocknen von Geschirr- und/oder Tabletteilen vorzuschlagen, die eine gute Ausnutzung der eingesetzten Energie gestattet und die gesamte Luftführung in der Trocknungszone verbessert.

Diese Aufgabe wird durch eine Trocknungseinrichtung mit den Merkmalen des Patentanspruches 1 gelöst sowie durch ein Trocknungsverfahren mit den Merkmalen des Anspruches 8.

Der Erfindung liegt der Gedanke zugrunde, durch den gezielten Austritt der Trocknungsluft aus Luftaustrittsdüsen sowie durch das gezielte Umlenken der Trocknungsluft diese so zu führen, daß ein hoher Anteil der Trocknungsluft in der Trocknungseinrichtung umgewälzt werden kann.

Dies wird durch eine Luftverteileinrichtung sowie durch eine Umlenkwanne erreicht, die dahingehend zusammenwirken, daß die Trocknungsluft gezielt durch erste und zweite Luftaustrittsdüsen über bzw. unter dem Transportband austritt und auf die zu trocknenden Gegenstände gerichtet wird, und die aus den ersten Luftaustrittsdüsen austretende Trocknungsluft in einer Umlenkwanne so zwangsgeführt wird, daß diese mehrere Male über die zu trocknenden Gegenstände streicht und in Richtung des Trocknungsgebläses geführt wird. Unter dem Begriff Transportband wird im folgenden derjenige Teil des als Endlosband ausgeführten Transportbandes verstanden, auf dem sich die zu trocknenden Geschirr- und/oder Tabletteile befinden.

Dabei sind die zweiten Luftaustrittsdüsen in Bewegungsrichtung des Transportbandes sowohl vor als auch hinter den ersten Austrittsdüsen in der Umlenkwanne angeordnet. Indem die aus den ersten Luftaustrittsdüsen austretende Trocknungsluft von oben nach unten entlang der zu reinigenden Teile geführt und von der Umlenkwanne aufgefangen wird, bildet sich in der Umlenkwanne ein Bereich aus, in dem die Trocknungsluft ihre Richtung ändert und die Umlenkwanne im wesentlichen nach oben wieder verläßt. Diese Umlenkung der aus den ersten Austrittsdüsen geförderten Trocknungsluft wird dadurch unterstützt, daß in Bewegungsrichtung des Transportbandes vor und hinter dem Umlenkbereich Trocknungsluft mit einer nach oben gerichteten Bewegung aus den zweiten Luftaustrittsdüsen entweicht. Hierdurch bildet sich in Bewegungsrichtung des Transportbandes vor und hinter dem Umlenkbereich in der Umlenkwanne eine natürliche Barriere, welche die möglichst weitgehende Umlenkung der aus den ersten Austrittsdüsen stammenden Trocknungsluft unterstützt. Zudem wirken die aus den zweiten Luftaustrittsdüsen austretenden Ströme an Trocknungsluft einen gewissen Schleppeffekt auf die in der Umlenkwanne strömende Luft aus.

Bevorzugte Ausführungsformen sind durch die übrigen Ansprüche gekennzeichnet.

So weisen die ersten und zweiten Luftaustrittsdüsen nach einer bevorzugten Ausführungsform Luftaustrittsschlitze auf, deren Längserstreckung im wesentlichen quer zur Bewegungsrichtung des Transportbandes verläuft. Durch das Vorsehen von Luftaustrittsschlitzen wird ein gleichmäßiger "Luftvorhang" an Trocknungsluft erzeugt, durch den die zu trocknenden Teile hindurchtreten müssen.

Vorzugsweise ist die Umlenkwanne quer zur Bewegungsrichtung des Transportbandes verschiebbar angeordnet und schubladenartig ausziehbar. Dies besitzt den Vorteil, daß sich die Umlenkwanne auf besonders einfache Weise reinigen läßt.

Nach einer bevorzugten Ausführungsform der Erfindung umfaßt die Luftverteilungseinrichtung einen über dem Transportband angeordneten Querkanal, der quer zur Bewegungsrichtung des Transportbandes verläuft und die ersten Luftaustrittsdüsen aufweist, mindestens einen in Bewegungsrichtung des Transportbandes verlaufenden Längskanal und mindestens einen im wesentlichen vertikal verlaufenden Zwischenkanal, der mit dem Querkanal und dem Längskanal verbunden ist, wobei der Längskanal Luftdurchtrittsöffnungen besitzt, die mit den zweiten Luftaustrittsdüsen in Strömungsverbindung stehen. Durch diese Gestaltung der Luftverteilungseinrichtung läßt sich der von dem Gebläse gelieferte Strom an Trocknungsluft sowohl den ersten Luftaustrittsdüsen zuführen, die an dem Querkanal über dem Transportband angeordnet sind, als auch über die Zwischenkanäle und Längskanäle den zweiten Luftaustrittsdüsen im Bereich der Umlenkwanne zuführen, die unter dem Transportband angeordnet sind. Durch diese gezielte Luftführung tritt die Trocknungsluft sowohl von unten als auch von oben in Richtung der zu trocknenden Teile aus den jeweiligen Luftaustrittsdüsen aus.

Nach einer bevorzugten Ausführungsform ist an dem mindestens einen Zwischenkanal jeweils mindestens eine dritte Luftaustrittsdüse angeordnet, deren Geometrie einen Luftaustritt erzeugt, der im wesentlichen quer zur Bewegungsrichtung des Transportbandes horizontal ist. Hierdurch läßt sich in einfacher Weise ein gerichteter Strom an Trocknungsluft erzeugen, der die zu trocknenden Geschirr- und/oder Tabletteile von der Seite beaufschlagt.

Vorzugsweise sind die zweiten Luftaustrittsdüsen in Formkörpern gebildet, die in der Umlenkwanne herausnehmbar eingelegt sind. Dies erleichtert die Reinigung der Vorrichtung im Bereich der Umlenkwanne, indem die Formkörper mit den darauf gebildeten Luftaustrittsdüsen vor der Reinigung ohne die Verwendung von Werkzeugen lediglich herausgenommen werden können. Ein weiterer Vorteil liegt darin, daß für verschiedene, zu trocknende Teile Formkörper eingesetzt werden können, deren Düsengeometrie speziell auf die zu trocknenden Teile in bestmöglicher Weise abgestimmt ist. Hierdurch besteht die Möglichkeit, die Trocknungseinrichtung auf eine sehr schnelle und bequeme Weise jeweils wechselnden Bedürfnissen anzupassen und auf unterschiedliche, zu trocknende Teile umzurüsten.

Vorzugsweise besitzen die in Bewegungsrichtung des Transportbandes vor den ersten Luftaustrittsdüsen gelegenen zweiten Luftaustrittsdüsen, d.h. diejenigen zweiten Luftaustrittsdüsen, die von den zu trocknenden Geschirr- und/oder Tabletteilen auf dem Transportband später erreicht werden, jeweils eine Austrittsöffnung, die eine Luftaustrittsrichtung nach oben in einem Winkel gegen die Bewegungsrichtung des Transportbandes erzeugen. Hierdurch läßt sich der Wärmeverlust der Trocknungseinrichtung und somit der Energieausnutzungskraft weiter erhöhen, weil diejenigen Strömungsanteile, die aus der Vorrichtung entweichen können, möglichst gering gehalten werden. Der Neigungswinkel zur Senkrechten liegt hierbei vorzugsweise bei etwa 5 Grad bis 30 Grad.

### Kurze Beschreibung der Zeichnungen

Nachfolgend wird die Trocknungseinrichtung schematisch anhand der beigefügten Figuren beschrieben, in denen:
- Fig. 1: die Trocknungseinrichtung im Längsschnitt schematisch wiedergibt; und
- Fig. 2: eine perspektivische Ansicht eines Teils der Trocknungseinrichtung darstellt.

### Weg zur Ausführung der Erfindung

Fig. 1 zeigt eine Schnittdarstellung durch eine erfindungsgemäße Trocknungseinrichtung, die allgemein mit Referenzziffer 10 bezeichnet ist. Die Trocknungseinrichtung 10 stellt den Teil einer Durchlaufgeschirrspülvorrichtung dar, in welcher die zu trocknenden Geschirr- und/oder Tabletteile 12 in geeigneter Weise auf einem Transportband 14 angeordnet sind und in Pfeilrichtung A durch die Durchlaufgeschirrspülvorrichtung und somit auch Trocknungseinrichtung 10 befördert werden. Das Transportband 14 ist vorzugsweise als ein Gliederband mit geringer Masse ausgeführt, in dem sich zahlreiche Luftdurchtrittsöffnungen befinden, so daß, wie später beschrieben wird, das zu trocknende Gut mit einem Strom an Trocknungsluft beaufschlagt werden kann, der durch das Transportband 14 von unten hindurchtritt und über die zu trocknenden Geschirr- und/oder Tabletteile 12 streicht.

Das Kernstück der Trocknungseinrichtung 10, die in der Geschirrspülvorrichtung in einem Gehäuse (nicht dargestellt) angeordnet ist, bildet ein Gebläse 16, das vorzugsweise ein Radialgebläse ist. Durch einen Lufteinlaß 18 wird Luft in das Gebläse 16 eingesaugt und in einer Heizeinrichtung 20, z.B. in Form von luftstromdurchflossenen Heizmedien, erhitzt. Die erhitzte Trocknungsluft gelangt anschließend in eine Luftverteilungseinrichtung 22, die über dem Transportband 14 und somit den zu trocknenden Geschirr- und/oder Tabletteilen 12 erste Austrittsdüsen 24 für Trocknungsluft aufweist.

Wie am besten aus Fig. 2 ersichtlich ist, besteht die Luftverteilungseinrichtung 22 aus einem Querkanal 26, dessen untere Fläche in Fig. 2 dargestellt ist und der im wesentlichen horizontal und senkrecht zur Bewegungsrichtung A des Transportbandes 14 verläuft, zwei Zwischenkanäle 28, die mit dem Querkanal 26 jeweils verbunden sind sowie zwei Längskanäle 30 (siehe Fig. 2), die mit einer Umlenkwanne 32 verbunden sind.

Sämtliche Bauteile der Luftverteilungseinrichtung 22 sowie der Umlenkwanne 32 mit den darin eingelegten Formkörpern sind vorzugsweise aus Edelstahl gefertigt.

Die ersten Austrittsdüsen 24 auf dem Querkanal 26 befinden sich zwischen den Zwischenkanälen 28 und lenken die erhitzte Trocknungsluft von oben in Richtung auf das Transportband 14 mit den darauf angeordneten, zu trocknenden Geschirr- und/oder Tabletteilen 12. Nach dem Entlangstreichen entlang der zu trocknenden Teile und dem Hindurchtreten durch das Transportband hindurch trifft die Trocknungsluft auf die Umlenkwanne 32 und wird, wie in Figur 1 anhand der schematischen Pfeile B gezeigt ist, in der Umlenkwanne 32 so in seiner Richtung verändert, daß die Trocknungsluft anschließend von unten nach oben wieder durch das Transportband 14 hindurchtritt und nochmals über die zu trocknenden Geschirr- und/oder Tabletteile streicht.

Derjenige Anteil der Trocknungsluft, der nicht durch die ersten Austrittsdüsen 24 austritt, strömt in die Zwischenräume 28 ein, wobei die vorzugsweise als hohle, rechteckige Körper ausgebildeten Zwischenkanäle 28 mit dem Querkanal 26 so in Strömungsverbindung stehen, daß sich ein kommunizierender Hohlraum für die Trocknungsluft zwischen dem Querkanal und dem Zwischenkanal befindet. Die Menge der jeweils durch die ersten Austrittsdüsen und in die Zwischenkanäle eintretenden Trocknungsluft richtet sich nach der Geometrie der gesamten Luftverteilungseinrichtung 22 und dem jeweiligen Druckverlust der einzelnen Teilluftströme in der Luftverteilungseinrichtung.

Vorteilhafterweise befindet sich jeweils in den Zwischenkanälen 28 eine seitliche Düse 34, durch welche die zu trocknenden Gegenstände quer zu ihrer Transportrichtung und im wesentlichen aus einer horizontalen Richtung zusätzlich mit Trocknungsluft beaufschlagt werden.

In Fig. 2, in der auf den beiden Zwischenkanälen 28 jeweils nur die nach unten gerichtete Abschlußfläche des Querkanales 26 dargestellt ist, sind neben den ersten Austrittsdüsen 24 auch Öffnungen 33 dargestellt, welche die Verbindung zwischen dem Querkanal 26 und den Zwischenkanälen 28 verdeutlichen sollen. Die Geometrie der Durchtrittsöffnungen 33 ist nur als Beispiel gezeigt und richtet sich nach den Strömungsbedingungen in der gesamten Luftverteilungseinrichtung 22 und insbesondere dem erwünschten Druckverlust der Trocknungsluft beim Eintritt vom Querkanal in die Zwischenkanäle.

Nach dem Durchströmen der Zwischenkanäle gelangt die Trocknungsluft in die sich an diese anschließenden Längskanäle 30, wobei die Strömungskanäle für die Trocknungsluft in den Zwischenkanälen 28 und in den Längskanälen 30 miteinander in Verbindung stehen. Die Längskanäle 30 dienen dazu, die Trocknungsluft den zweiten Luftaustrittsdüsen 36 in der Umlenkwanne 32 zuzuführen. Hierzu sind in der Umlenkwanne 32 Formkörper 38 eingelegt, welche die zweiten Luftaustrittsdüsen 36 aufweisen sowie einen geschlossenen Hohlkörper, welcher der Verteilung der Trocknungsluft von den Längskanälen 30 zu den zweiten Luftaustrittsdüsen 36 hin dient. Die aus den zweiten Austrittsdüsen 36 austretende Trocknungsluft gelangt von den Längskanälen 30 in die Formkörper 38 durch geeignete Öffnungen (nicht dargestellt) zwischen den Längskanälen 30 und den in die Umlenkwanne 32 eingelegten Formkörpern 38.

Die Formkörper 38 sind vorzugsweise so gestaltet, daß sie aus der Umlenkwanne 32 bequem und ohne Verwendung von Werkzeugen herausnehmbar sind, so daß sich die Vorrichtung 10 im Bereich der Umlenkwanne leicht reinigen läßt. Aus demselben Grund kann die Umlenkwanne vorteilhafterweise im Rahmen regelmäßiger Reinigungsarbeiten ohne die Verwendung von Werkzeugen aus der Vorrichtung 10 entnommen werden, beispielsweise indem die Umlenkwanne in Form einer Schublade ausgestaltet ist und in geeigneter Weise auf Schienen oder einem anderen Führungselement läuft und seitlich, d.h. in Fig. 1 senkrecht zur Zeichenebene, aus der Vorrichtung 10 entnommen werden kann.

Wendet man sich wieder der Fig. 1 zu, so ist der Austritt der Trocknungsluft aus den Formkörpern 38 schematisch durch die Pfeile C und D dargestellt. Während der in Bewegungsrichtung des Transportbandes vorne in der Umlenkwanne gelegene Formkörper 38b drei Austrittsdüsen 36 aufweist, sind in hinten angeordneten Formkörper 38a zwei Austrittsdüsen gebildet.

Wie in Fig. 1 dargestellt ist, besitzen die zweiten Luftaustrittsdüsen 36 in den Formkörpern 38a und 38b eine Geometrie, die einen Luftaustritt nach oben in einem Winkel zur Bewegungsrichtung der Geschirr- und/oder Tabletteile auf dem Transportband 14 erzeugt. Während der in Bewegungsrichtung A vor den Zwischenkanälen 28 angeordnete Formkörper 38b eine Luftaustrittsrichtung in einem Winkel entgegen der Senkrechten zur Bewegungsrichtung A des Transportbandes 14 erzeugt, besitzt der andere Formkörper 38a im dargestellten Ausführungsbeispiel Düsen, die sowohl in einem Winkel in Richtung der Bewegungsrichtung als auch entgegen der Bewegungsrichtung des Transportbandes angeordnet sind. Die Winkel α zur Senkrechten liegen hierbei zwischen 5 Grad und 30 Grad und vorzugsweise bei etwa 15 Grad. Da sich bei der in Fig. 1 gezeigten, unterbrochenen Linie der Austritt aus der Trocknungseinrichtung 10 und somit der gesamten Durchlaufgeschirrspülvorrichtung befindet, wird durch den gezielten Austritt der Trocknungsluft in Pfeilrichtung C aus den zweiten Luftaustrittsdüsen 36 sichergestellt, daß nur ein geringer Anteil der erwärmten Trockenluft ungenutzt aus der Geschirrspülvorrichtung entweicht. Die gezielte, zwangsgeführte Zirkulation des Trocknungsluftstromes führt dazu, daß etwa zwei Drittel der gesamten Trocknungsluft umgewälzt werden, indem diese durch den Lufteinlaß 18 dem Gebläse 16 zugeführt werden. Um insbesondere im Bereich des Lufteinlasses 18 die Verlustströme an warmer Luft gering zu halten, ist in diesem Bereich ein geeignetes Abdeckelement 42, zum Beispiel in Form eines Vorhanges, am offenen Austritt aus der Trocknungseinrichtung 10 angeordnet.

Weil eine zu hohe Zirkulationsrate die Beladungsfähigkeit der Trockenluft mit Feuchte zu stark verringern würde, wird ein Teilluftstrom D gezielt aus der Trocknungseinrichtung 10 abgeführt und vorzugsweise unter Ausnutzung des Wärmeinhaltes durch das Durchlaufen eines Wärmetauschers von der Durchlaufgeschirrspülvorrichtung abgezogen.

Ein weiterer Vorteil der erfindungsgemäßen Vorrichtung liegt darin, daß sowohl die aus den ersten Luftaustrittsdüsen 24 austretende Trocknungsluft als auch die aus den zweiten Luftaustrittsdüsen 36 abgegebene Trocknungsluft jeweils unter Verwendung gezielter Umlenkvorrichtungen nach oben, vorzugsweise sogar in einem geeigneten Winkel zur Bewegungsrichtung des Transportbandes abgegeben werden, um die Wärmeverluste durch Trocknungsluft, die aus der Vorrichtung 10 in die Umgebung austritt, möglichst gering zu halten.

## Patentansprüche

1. Trocknungseinrichtung zum Trocknen von Geschirr- und/oder Tabletteilen auf einem Transportband (14) einer Durchlaufgeschirrspülvorrichtung, umfassend
- ein Transportband
- ein Trocknungsgebläse (16) mit einer damit verbundenen Luftverteilungseinrichtung (22), die erste Austrittsöffnungen (24) für Trocknungsluft über dem Transportband (14) aufweist; und
- eine Umlenkwanne (32) mit zweiten Luftaustrittsöffnungen (36) unter dem Transportband (14);
dadurch **gekennzeichnet**, daß
- die ersten und zweiten Austrittsöffnungen jeweils als Düsen (24, 36) ausgebildet sind;
- die Umlenkwanne (32) mit der Luftverteilungseinrichtung (22) über Kanäle verbunden ist; und
- die zweiten Luftaustrittsdüsen (36) in Bewegungsrichtung (A) des Transportbandes (14) sowohl vor als auch hinter den ersten Austrittsdüsen (24) in der Umlenkwanne (32) angeordnet sind.

2. Tocknungseinrichtung nach Anspruch 1,
dadurch **gekennzeichnet**, daß
die ersten (24) und zweiten (36) Luftaustrittsdüsen jeweils Luftaustrittsschlitze aufweisen, deren Längserstreckung im wesentlichen quer zur Bewegungsrichtung (A) des Transportbandes (14) verläuft.

3. Tocknungseinrichtung nach Anspruch 1 oder 2,
dadurch **gekennzeichnet**, daß
die Umlenkwanne (32) quer zur Bewegungsrichtung (A) des Transportbandes (14) verschiebbar angeordnet und schubladenartig ausziehbar ist.

4. Tocknungseinrichtung nach einem der vorhergehenden Ansprüche,
dadurch **gekennzeichnet**, daß
die Luftverteilungseinrichtung (22) umfaßt:
- einen über dem Transportband (14) angeordneten Querkanal (26), der quer zur Bewegungsrichtung (A) des Transportbandes (14) verläuft und die ersten Luftaustrittsdüsen (24) aufweist;
- mindestens einen in Bewegungsrichtung (A) des Transportbandes (14) verlaufenden Längskanal (30); und
- mindestens einen im wesentlichen vertikal verlaufenden Zwischenkanal (28), der mit dem Querkanal (26) und dem Längskanal (30) verbunden ist; wobei
- der Längskanal (30) Luftdurchtrittsöffnungen besitzt, die mit den zweiten Luftaustrittsdüsen (36) in Strömungsverbindung stehen.

5. Trocknungseinrichtung nach Anspruch 4,
dadurch **gekennzeichnet**, daß
an dem mindestens einen Zwischenkanal (28) jeweils mindestens eine dritte Luftaustrittsdüse (34) angeordnet ist, deren Geometrie einen Luftaustritt erzeugt, der im wesentlichen quer zur Bewegungsrichtung (A) des Transportbandes (14) und horizontal ist.

6. Trocknungseinrichtung nach einem der vorhergehenden Ansprüche,
dadurch **gekennzeichnet**, daß
die zweiten Luftaustrittsdüsen in Formkörpern (38) gebildet sind, die in der Umlenkwanne herausnehmbar eingelegt sind.

7. Trocknungseinrichtung nach einem der vorhergehenden Ansprüche,
dadurch **gekennzeichnet**, daß
die stromabwärts der ersten Luftaustrittsdüsen (24) gelegenen zweiten Luftaustrittsdüsen (36) jeweils eine Austrittsöffnung besitzt, die eine Luftaustrittsrichtung nach oben in einem Winkel zur Senkrechten zur Bewegungsrichtung und entgegen der Bewegungsrichtung (A) des Transportbandes (14) besitzen.

8. Verfahren zum Trocknen von Geschirr- und/oder Besteckteilen in einer Vorrichtung nach einem der Ansprüche 1 bis 6, umfassend die Schritte:
- Ansaugen von Luft in ein Trocknungsgebläse;
- Erhitzen der Luft;
- Einleiten der erhitzten Luft in eine Luftverteileinrichtung; und
- Ausströmen der Luft aus ersten und zweiten Luftaustrittsöffnungen die über und unter dem Transportband angeordnet sind; wobei
- mehr als die Hälfte des Volumenstromes der Luft in der Vorrichtung zwangsgeführt umgewälzt wird;
dadurch **gekennzeichnet**, daß
- die ersten und zweiten Luftaustrittsöffnungen als Düsen ausgebildet sind; und
- die Luft aus den zweiten Luftaustrittsdüsen in Bewegungsrichtung des Transportbandes sowohl vor als auch hinter den ersten Austrittsdüsen austritt.
- die Luft der ersten und zweiten Luftaustrittsöffnungen gezielt von der Luftverteilungseinrichtung über Kanäle zwangsgeführt wird.

9. Verfahren zum Trocknen von Geschirr- und/oder Besteckteilen nach Anspruch 8,
dadurch **gekennzeichnet**, daß
die aus den zweiten Luftaustrittsdüsen austretende Luft eine Ausströmrichtung besitzt, die nach oben und in einem Winkel zur Senkrechten zur Bewegungsrichtung des Transportbandes verläuft.

## Claims

1. Drying device for drying crockery and/or tray parts on a conveyor belt (14) of a continuous crockery rinsing device, comprising
- a conveyor belt (14)
- a drying blower (16) with an associated air distributing device (22), which has first outlet openings (24) for drying air above the conveyor belt (14); and
- a reversing tub (32) with second air outlet openings (36) below the conveyor belt (14);
characterised in that
- the first and second outlet openings are each formed as nozzles (24, 36);
- the reversing tub (32) is connected to the air distributing device (22) via channels; and
- the second air outlet nozzles (36) are arranged in the direction of movement (A) of the conveyor belt (14) both in front of and behind the first outlet nozzles (24) in the reversing tub (32).

2. Drying device according to claim 1 characterised in that the first (24) and second (36) air outlet nozzles each have air outlet slots, the longitudinal extension of which essentially runs at right angles to the direction of movement (A) of the conveyor belt (14).

3. Drying device according to claim 1 or 2 characterised in that the reversing tub (32) is displaceably arranged at right angles to the direction of movement (A) of the conveyor belt (14) and can be pulled out like a drawer.

4. Drying device according to one of the previous claims characterised in that the air distributing device (22) comprises:
- a transverse channel (26) arranged over the conveyor belt (14), which transverse channel (26) runs at right angles to the direction of movement (A) of the conveyor belt (14) and has the first outlet nozzles (24);
- at least one longitudinal channel (30) running in the direction of movement (A) of the conveyor belt (14); and
- at least one intermediate channel (28) running essentially vertically, which intermediate channel (28) is connected to the transverse channel (26) and the longitudinal channel (30), wherein
- the longitudinal channel (30) has air through-openings which are connected in terms of flow with the second air outlet nozzles (36).

5. Drying device according to claim 4 characterised in that, on the at least one intermediate channel (28), at least a third air outlet nozzle (34) is arranged at any one time, the geometry of which produces an air outlet which essentially is at right angles to the direction of movement (A) of the conveyor belt (14) and is horizontal.

6. Drying device according to one of the previous claims characterised in that the second air outlet nozzles are formed in mould bodies (38), which are inserted in an extractable manner in the reversing tub.

7. Drying device according to one of the previous claims characterised in that the second air outlet nozzles (36) positioned downstream from the first air outlet nozzles (24) each has an outlet opening which has an air outlet direction upwards at an angle to the vertical in the direction of movement and counter to the direction of movement (A) of the conveyor belt (14).

8. Method for drying crockery and/or items of cutlery in a device according to one of the claims 1 to 6,
comprising the steps:
- suction of air into the drying blower;
- heating of the air;
- introduction of the heated air into an air distributing device; and
- discharge of the air from the first and second air outlet openings arranged above the conveyor belt, wherein
- more than half of the volumetric flow of the air in the device is circulated in a forced manner;
characterised in that
- the first and second air outlet openings are constructed as nozzles;
- the air from the second air outlet openings escapes in the direction of movement of the conveyor belt both in front of and behind the first outlet nozzles; and
- the air from the first and second air outlet openings is selectively directed in a forced manner from the air distributing device via channels.

9. Method for drying crockery and/or items of cutlery in a device according to claim 8, characterised in that the air escaping from the second air outlet nozzles has a direction of discharge, which runs upwards and at an angle to the vertical in the direction of movement of the conveyor belt.

## Revendications

1. Dispositif de séchage, pour sécher des articles de vaisselle et/ou des plateaux sur une bande transporteuse (14) d'une machine à laver la vaisselle de type tunnel, comprenant :
- une bande transporteuse,
- une soufflante de séchage (16), avec un dispositif de répartition d'air (22) lui étant relié, présentant des premières ouvertures de sortie (24) pour l'air de séchage, situées au-dessus de la bande transporteuse (14) ; et
- une cuve de renvoi (32) avec des deuxièmes ouvertures de sortie d'air (36) placées sous la bande transporteuse (14) ;
caractérisé en ce que
- les premières et deuxièmes ouvertures de sortie sont réalisées chacune sous la forme de buses (24, 36) ;
- la cuve de renvoi (32) est reliée au dispositif de répartition d'air (22) par des canaux ; et
- les deuxièmes buses de sortie d'air (36) sont disposées, en observant dans la direction de déplacement (A) de la bande transporteuse (14), tant devant qu'également derrière les premières buses de sortie (24), dans la cuve de renvoi (32).

2. Dispositif de séchage selon la revendication 1, caractérisé en ce que les premières (24) et deuxièmes (36) buses de sortie d'air présentent chacune des fentes de sortie d'air, dont la direction longitudinale s'étend sensiblement transversalement par rapport à la direction de déplacement (A) de la bande transporteuse (14).

3. Dispositif de séchage selon la revendication 1 ou 2, caractérisé en ce que la cuve de renvoi (32) est disposée de façon à être déplaçable transversalement par rapport à la direction de déplacement (A) de la bande transporteuse (14) et à pouvoir être extraite à la façon d'un tiroir.

4. Dispositif de séchage selon l'une des revendications précédentes, caractérisé en ce que le dispositif de distribution d'air (22) comprend :
- un canal transversal (26), disposé au-dessus de la bande transporteuse (14) et s'étendant transversalement par rapport à la direction de déplacement (A) de la bande transporteuse (14) et présentant les premières buses de sortie d'air (24) ;
- au moins un canal longitudinal (30), s'étendant dans la direction de déplacement (A) de la bande transporteuse (14) ; et
- au moins un canal intermédiaire (28), s'étendant sensiblement verticalement, relié au canal transversal (26) et au canal longitudinal (30) ; où
- le canal longitudinal (30) est garni d'ouvertures de passage d'air, reliées en écoulement aux deuxièmes buses de sortie d'air (36).

5. Dispositif de séchage selon la revendication 4, caractérisé en ce que sur le au moins un canal intermédiaire (28) est chaque fois disposé au moins une troisième buse de sortie d'air (34), dont la géométrie génère une sortie d'air sensiblement transversale par rapport à la direction de déplacement (A) de la bande transporteuse (14) et horizontale.

6. Dispositif de séchage selon l'une des revendications précédentes, caractérisé en ce que les deuxièmes buses de sortie d'air sont constituées dans des corps profilés (38), insérés de façon extractible dans la cuve de renvoi.

7. Dispositif de séchage selon l'une des revendications précédentes, caractérisé en ce que les deuxièmes buses de sortie d'air (36), placées en aval des premières buses de sortie d'air (24), ont chacune une ouverture de sortie ayant une direction de sortie d'air orientée vers le haut, sous un certain angle par rapport à la perpendiculaire à la direction de déplacement et à l'encontre de la direction de déplacement (A) de la bande transporteuse (14).

8. Procédé de séchage d'articles de vaisselle et/ou de couverts dans un dispositif selon l'une des revendications 1 à 6, comprenant les étapes consistant à :
- aspirer de l'air dans une soufflante de séchage ;
- chauffer l'air ;
- introduire l'air chauffé dans un dispositif de distribution d'air ; et
- expulser l'air de premières et de deuxièmes ouvertures de sortie d'air, disposées au-dessus et au-dessous de la bande transporteuse ; où
- plus de la moitié du débit volume de l'air est recirculé, en étant soumis à un guidage forcé, dans le dispositif ;
caractérisé en ce que
- les premières et les deuxièmes ouvertures de sortie d'air sont réalisées sous la forme de buses ; et
- l'air sortant des deuxièmes buses de sortie d'air sort dans la direction de déplacement de la bande transporteuse, tant devant qu'également derrière les premières buses de sortie ;
- l'air de la première et de la deuxième ouverture de sortie d'air est soumis - par l'intermédiaire de canaux - à un guidage forcé, à partir du dispositif de distribution d'air.

9. Procédé de séchage d'articles de vaisselle et/ou de couverts selon la revendication 8, caractérisé en ce que l'air sortant des deuxièmes buses de sortie d'air a une direction d'écoulement de sortie orientée vers le haut et sous un certain angle par rapport à la perpendiculaire à la direction de déplacement de la bande transporteuse.
